# EUROPÄISCHE PATENTSCHRIFT

(11) **EP 1 537 193 B1**
(45) Veröffentlichungstag und Bekanntmachung des Hinweises auf die Patenterteilung: **31.12.2008**
(21) Anmeldenummer: 03747924.3
(22) Anmeldetag: 22.08.2003
(51) Int. Cl.: C10L 3/00

(54) **SCHWEFELARME ODORIERMITTEL F R FL SSIGGAS**
LOW-SULPHUR ODORANTS FOR LIQUID GAS
AGENTS ODORANTS A FAIBLE TENEUR EN SOUFRE DESTINES A DES GAZ LIQUIDES

(30) Priorität: 27.08.2002 DE 10240028
(43) Veröffentlichungstag der Anmeldung: 08.06.2005
(73) Patentinhaber: Symrise GmbH & Co. KG, 37603 Holzminden (DE)
(72) Erfinder: MANSFELD, Gerd, 37632 Eschershausen (DE); MÜLLER, Dirk, 37586 Dassel (DE); TACKE, Nadine, 37643 Negenborn (DE)
(74) Vertreter: Eisenführ, Speiser & Partner
(86) Internationale Anmeldenummer: PCT/EP2003/009325
(87) Internationale Veröffentlichungsnummer: WO 2004/024852

(56) Entgegenhaltungen:
- DE-A- 19 837 066
- FR-A- 754 366
- JP-A- 8 060 167
- US-A- 4 487 613
- PATENT ABSTRACTS OF JAPAN vol. 004, no. 159 (C-030), 6. November 1980 (1980-11-06) & JP 55 104393 A (NIPPON ZEON CO LTD), 9. August 1980 (1980-08-09) in der Anmeldung erwähnt
- PATENT ABSTRACTS OF JAPAN vol. 005, no. 024 (C-043), 13. Februar 1981 (1981-02-13) & JP 55 149391 A (RIKEN KORYO KOGYO KK), 20. November 1980 (1980-11-20)
- KNIEBES D V: "Properties of the human olfactory system" IGT "ODORIZATION III" SYMPOSIUM (1992) PROCEEDINGS 59-72 (1993), XP008024485 Fuel Gas Sciences

## Beschreibung

Die vorliegende Erfindung betrifft Acrylsäurealkylester-Mischungen enthaltend einen geringen Anteil an schwefelhaltigen Verbindungen, deren Verwendung zur Odorierung von Flüssiggas, ein Verfahren zur Odorierung von Flüssiggas und Flüssiggas enthaltend diese Mischungen.

Die Einsatzbereiche von Flüssiggas sind vielfältig.. Beispielhaft seien die Verwendung als Brenngas (beispielsweise als Campinggas, als Motorkraftstoff und Autogas, in Gasfeuerzeugen, in Haushalt und Industrie), als Treibgas (z.B. für Sprays) und als chemischer Rohstoff genannt.

Unter Gasodorierung versteht man den Zusatz geruchsintensiver, als Warn- oder Alarmstoffe wirkender Substanzen (Odoriermittel) zu Gasen, die keinen Eigengeruch aufweisen, d.h. zu ansonsten im Wesentlichen oder gänzlich geruchlosen Gasen.

Unter Flüssiggas werden allgemein Gase verstanden, die bei geringen Drücken und bei 20°C in den flüssigen Zustand überführt werden können. Im engeren Sinne besteht Flüssiggas (LPG, liquefied petroleum gas) im Wesentlichen aus Propan, Propen, Butan und Buten. Im engeren Sinne werden unter Flüssiggas Propan und n-Butan bzw. deren Mischungen verstanden, die daneben auch Anteile an ungesättigten und/oder verzweigten Kohlenwasserstoffen wie Propen, Isobutan, 1-Buten, cis-2-Buten, trans-2-Buten, oder Isobuten enthalten können. Die Anforderungen an die Zusammensetzung von Flüssiggas sind in der DIN 51622 und dem DVGW-Arbeitsblatt G 280 beschrieben (DVGW = Deutscher Verein des Gas- und Wasserfaches e.V.).

Auf Grund seines hohen Reinheitsgrades ist das heute verwendete Flüssiggas an sich nahezu geruchlos.

Wenn Leckagen nicht rechtzeitig bemerkt werden, bauen sich schnell explosionsfähige Gas/Luft-Gemische mit hohem Gefahrenpotenzial auf.

Aus Sicherheitsgründen wird Flüssiggas deswegen durch Zusatz von geruchsintensiven Stoffen odoriert. Die Odoriermittel sind auch noch in großer Verdünnung wahrnehmbar und rufen auf Grund ihres aussergewöhnlich unangenehmen Geruchs wunschgemäß eine Alarmassoziation beim Menschen hervor. Das Odoriermittel muss nicht nur unangenehm und unverwechselbar riechen, sondern vor allem eindeutig einen Warngeruch darstellen. Daher darf der Geruch des odorierten Gases dem Menschen nicht aus dem Alltag, z.B. aus Küche und Haushalt, geläufig sein.

Für Flüssiggas übliche Odoriermittel bestehen meist aus Einzelstoffen oder Mischungen von Einzelstoffen aus der Gruppe der Mercaptane oder Sulfide wie beispielsweise Ethylmercaptan, n-Propylmercaptan, Isopropylmercaptan, tert.-Butylmercaptan (TBM), Tetrahydrothiophen, Dimethylsulfid, Diethylsulfid. Ethylmercaptan ist dabei das am meisten verwendete Odoriermittel für Flüssiggas.

Mercaptane sind für eine zuverlässige Odorierung von Flüssiggas hervorragend geeignet. Im Zuge eines sensibleren Umgangs mit der Umwelt ist jedoch zu beachten, dass bei der Verbrennung derart odorierter Gase Schwefeloxide als Verbrennungsprodukte anfallen - landesweit einige hundert Tonnen pro Jahr. Andere bekannte Probleme der Mercaptane oder Sulfide sind Korrosion, Wechselwirkung mit Metalloberflächen (z.B. Adsorption an Gebindewandungen) oder die Unverträglichkeit von Metallkatalysatoren gegenüber diesen Verbindungen.

Da eine Reduzierung von Schwefelverbindungen angestrebt wird, wurden bereits Versuche unternommen, schwefelarme Odoriermittel zu entwickeln.

In JP-A 55-104393 ist beschrieben, dass Odoriermittel enthaltend ein Alkin und mindestens 2 Verbindungen gewählt aus einer Gruppe bestehend aus Methylacrylat, Ethylacrylat, Methylmethacrylat, Allylmethacrylat, Ethylpropionat, Methyl-n-butyrat, Methyl-iso-butyrat und Prenylacrylat, sowie gegebenenfalls tert.-Butylmercaptan, zur Odorierung von Brenngasen geeignet sind. Die Menge an Odoriermittel liegt gewichtsbezogen bei 50 ppm (mg / kg Gas), bevorzugt bei größer oder gleich 100 ppm. Die besten Ergebnisse bei LPG wurden mit Mischungen umfassend TBM erhalten. Durch Zugabe von 2-Butin (50 ppm) zu einer Mischung aus Methylacrylat (50 ppm), Allylacrylat (100 ppm) und TBM (5 ppm) wurde eine bessere Odorierwirkung erzielt. Das beste Resultat zeigte eine Mischung aus 2-Butin (50 ppm), Allylmethacrylat (20 ppm), Methylacrylat (20 ppm), Methyl-n-butyrat (20 ppm), Methyl-iso-butyrat (20 ppm), Ethylpropionat (20 ppm) und TBM (5 ppm).

JP-B 51-034841 beschreibt, dass Ethylacrylat oder n-Valeriansäure alleine eingesetzt, auf Grund ihrer geruchlichen Eigenschaften, nicht ausreichend odorierend wirken. Die optimierte Mischung umfasste 50-90 Gew.-% Ethylacrylat, 10-50 Gew.-% n-Valeriansäure und optional Triethylamin. Eine Mischung bestehend aus 60 Gew.-% Ethylacrylat und je 20 Gew.-% n-Valeriansäure und Triethylamin wurde einem gasförmigen Brenngas mit 10 mg/m³ zugesetzt.

Odoriermittel für Brenngase bestehend aus Ethylacrylat (70 Gew.-%) und tert.-Butylmercaptan (30 Gew.-%) sind aus JP-B 51-021402 bekannt. Diese Mischung wurde einem gasförmigen Brenngas in einer Menge von 5 mg/m³ zugesetzt.

Geruchsstoffe zur Odorierung von Heizgasen bestehend aus a) 30-70 Gew.-% C₁-C₄-Alkylmercaptanen, b) 10-30 Gew.-% n-Valeraldehyd und/oder Isovaleraldehyd, n-Buttersäure und/oder Isobuttersäure sowie gegebenenfalls c) bis zu 60 Gew.-% Tetrahydrothiophen sind in DE-A 31 51 215 beschrieben. Diese Odoriermittel wurden Heizgas in Mengen von 5-40 mg/m³ zugesetzt.

Mischungen enthaltend a) 1 Gewichtsanteil Dimethylsulfid, b) 0,8-3 Gewichtsanteile tert.-Butylmercaptan und c) 0,1-0,2 Gewichtsanteile tert.-Heptylmercaptan oder 0,05-0,3 Gewichtsanteile tert.-Hexylmercaptan zur Odorierung von Brenngasen sind aus JP-A 61-223094 bekannt. Diese Mischungen wiesen einen Geruch von tert.-Butylmerkaptan auf, der mit dem Geruch von Stadtgas assoziiert wird.

Die Verwendung von Norbomen-Derivaten zur Brenngas-Odorierung ist aus JP-A 55056190 bekannt. LPG wurde mit 40 mg/kg mit einer Mischung aus gleichen Teilen 5-Ethyliden-2-norbornen und 5-Vinyl-2-norbornen bzw. mit 50 mg/kg mit einer Mischung aus 80 Gew.-% 5-Ethyliden-2-norbornen und 20 Gew.-% Ethylacrylat versetzt.

Gemische zur Odorierung von Stadtgas enthaltend Norbornen oder ein Norbornen-Derivat und ein Verdünnungsmittel sind in DE-A 100 58 805 beschrieben.

Mischungen von C₄-C₇-Aldehyden und Schwefelverbindungen sind als Odoriermittel in JP-A 50-126004 beschrieben. Die Odorierung von 1 kg Propan wurde mit 50 mg einer Mischung aus 60 Gew.-% Valeraldehyd und 40 Gew.-% n-Butylmercaptan durchgeführt. Valeraldehyd verstärkt dabei den Geruch des n-Butylmercaptans. In ähnlicher Weise wurde 2-Methylvaleraldehyd eingesetzt.

Dass Antioxidantien, insbesondere Phenol-Derivate, zur Stabilisierung von Mercaptan-haltigen bzw. von Alkylacrylat-haltigen Gasodoriermitteln geeignet sind, ist aus US-A 2,430,050 bzw. DE-A 198 37 066 bekannt.

Die Verwerdung von 4-Methyl-4-Methyl-n Mercapto-2-pertanore oder 2-metheoxy-3-Isobutyl-Pyrazine zur Erhöhung der Intersität des oderimittess ist aus US-A-1 487 613 bekannt.

Es wurden alternative schwefelarme Odoriermittel zur Odorierung von Flüssiggas gesucht.

Gegenstand der vorliegenden Erfindung sind Mischungen gemäß Ansprüchen 1 bis 10.

Weiterer Gegenstand der vorliegenden Erfindung ist die Verwendung der erfindungsgemäßen Mischungen zur Odorierung von Flüssiggas, ein Verfahren zur Odorierung von Flüssiggas und Flüssiggase enthaltend die erfindungsgemäßen Mischungen.

Die Acrylsäure-C₁-C₆-alkylester werden vorteilhaft gewählt aus der Gruppe umfassend Acrylsäuremethylester, Acrylsäureethylester, Acrylsäure-n-propylester, Acrylsäure-iso-propylester, Acrylsäure-n-butylester, Acrylsäure-iso-butylester, Acrylsäure-tert.-butylester, Acrylsäure-n-pentylester, Acrylsäure-iso-pentylester und Acrylsäure-n-hexylester.

Bevorzugt sind Acrylsäure-C₁-C₄-alkylester, insbesondere Acrylsäuremethylester, Acrylsäureethylester, Acrylsäure-n-propylester, Acrylsäure-iso-propylester, Acrylsäure-n-butylester und Acrylsäure-iso-butylester. Ganz besonders bevorzugte Acrylsäure-C₁-C₄-alkylester sind Acrylsäuremethylester, Acrylsäureethylester und Acrylsäure-n-butylester.

Die erfindungsgemäßen Mischungen enthalten den niedermolekularen Acrylsäurealkylester und den höhermolekularen Acrylsäurealkylester bevorzugt im Gewichtsverhältnis von 9:1 - 1:9, vorzugsweise von 7:3 - 3:7, insbesondere 3:1 - 1:3.

Die Verbindungen aus der Gruppe A) sind in den erfindungsgemäßen Mischungen vorteilhafterweise zu 60-97 Gew.-%, bevorzugt zu 70-95 Gew.-% und besonders bevorzugt zu 80-95 Gew.-% enthalten.

Bei den Mercaptanen kann es sich beispielsweise um Ethylmercaptan, n-Propylmercaptan, Isopropylmercaptan, n-Butylmercaptan, sek.-Butylmercaptan, Isobutylmercaptan, tert.-Butylmercaptan, n-Pentylmercaptan, Isopentylmercaptan, Neopentylmercaptan, n-Hexylmercaptan, Isohexylmercaptan, sek.-Hexylmercaptan, Neohexylmercaptan, tert.-Hexylmercaptan, n-Heptylmercaptan, Isoheptylmercaptan, sek.-Heptylmercaptan, tert.-Heptylmercaptan, n-Octylmercaptan, Isooctylmercaptan, sek.-Octylmercaptan oder tert.-Octylmercaptan handeln.

Bei den Thiophenen handelt es sich vorteilhafter Weise um Thiophene die mit 1 bis 4, bevorzugt mit ein oder zwei, C₁-C₄ Alkyl- und/oder Alkoxygruppen substituiert sind. Bei den Thiophenen kann es sich auch um hydrierte Thiophene handeln, wobei Tetrahydrothiophen bevorzugt ist.

Bei den Sulfiden kann es sich beispielsweise um Dimethylsulfid, Diethylsulfid, Di-n-propylsulfid, Diisopropylsulfid, Di-n-butylsulfid, Diisobutylsulfid, Ethylmethylsulfid, Methyl-n-propylsulfid, Methylisopropylsulfid, Methylisobutylsulfid, Ethyl-isopropylsulfid oder Isobutylisopropylsulfid handeln. Bevorzugt sind Dimethylsulfid, Diethylsulfid, Di-n-propylsulfid, Diisopropylsulfid, Di-n-butylsulfid und Diisobutylsulfid.

Bei den Disulfiden kann es sich beispielsweise um Dimethyldisulfid, Diethyldisulfid, Di-n-propyldisulfid, Diisopropyldisulfid, Di-n-butyldisulfid, Diisobutyldisulfid, Ethylmethyldisulfid, Methyl-n-propyldisulfid, Methylisopropyldisulfid, Methylisobutyldisulfid, Ethylisopropyldisulfid oder Isobutylisopropyldisulfid handeln. Bevorzugt sind Dimethyldisulfid, Diethyldisulfid, Di-n-propyldisulfid, Diisopropyldisulfid, Di-n-butyldisulfid und Diisobutyldisulfid.

Die Verbindungen aus der Gruppe B) sind in den erfindungsgemäßen Mischungen typischerweise zu 1-40 Gew.-%, vorteilhafterweise zu 2-30 Gew.-%, bevorzugt zu 3-15 Gew.-%, enthalten.

Bei den Norbornenen handelt es sich vorteilhafterweise um solche mit einem Molekulargewicht von kleiner oder gleich 130, bevorzugt sind Norbornen, 2,5-Norbomadien, 5-Ethyliden-2-norbornen und 5-Vinyl-2-norbornen.

Bei den Carbonsäuren handelt es sich vorteilhafterweise um Essigsäure, Propionsäure, n-Buttersäure, Isobuttersäure, n-Valeriansäure, Isovaleriansäure, n-Capronsäure, Isocapronsäure oder 2-Methylvaleriansäure.

Bei den Aldehyden handelt es sich vorteilhafterweise um Acetaldehyd, Propionaldehyd, n-Butyraldehyd, Isobutyraldehyd, n-Valeraldehyd, Isovaleraldehyd, n-Capronaldehyd, Isocapronaldehyd oder 2-Methylvaleraldehyd.

Bei den Phenolen handelt es sich vorteilhafterweise um substituierte Phenole mit insgesamt ein oder zwei C₁-C₄-Akyl- und/oder C₁-C₄-Alkoxygruppen. Bevorzugte Phenole sind 3-Methylphenol, 2-Ethylphenol, 4-Ethylphenol, 2-Isopropylphenol, 2-tert.-Butylphenol, 2-tert.-Butyl-4-methylphenol, 2-Methoxyphenol, 2-Methoxy-4-methylphenol und 2-Methyl-5-isopropylphenol. Besonders bevorzugt sind C₁-C₄-monoalkylierte Phenole.

Vorteilhafte Anisole sind Anisol, 2-Methylanisol, 4-Allylanisol oder 4-Methylanisol.

Bei den Pyrazinen handelt es sich vorteilhafterweise um alkylierte und/oder acylierte Pyrazine. Vorteilhafte Pyrazine sind beispielsweise 2-Methylpyrazin, 2-Ethylpyrazin, 2,3-Dimethylpyrazin, 2,3-Diethylpyrazin, 2,6-Dimethylpyrazin, 2,3-Methylethylpyrazin, 5,2-Methylethylpyrazin, 2,3,5-Trimethylpyrazin, 3,5,2-Dimethylethylpyrazin, 3,6,2-Dimethylethylpyrazin, 5,2,3-Methyldiethylpyrazin, Tetramethylpyrazin, 2,3-Methylacetylpyrazin oder 2-Acetylpyrazin. Bevorzugt sind Pyrazine mit insgesamt ein bis drei, besonders bevorzugt mit insgesamt ein oder zwei, C₁-C₄-Alkyl- und/oder C₁-C₄-Acylgruppen.

Die acylierten Pyrazine sind bevorzugt monoacyliert und weisen besonders bevorzugt eine Acetyl- oder Propionylgruppe auf, dabei bevorzugt sind monoacetylierte Pyrazine, insbesondere 2-Acetylpyrazin.

Die Verbindungen aus der Gruppe C) sind in den erfindungsgemäßen Mischungen typischerweise zu 1-40 Gew.-%, vorteilhafterweise zu 2-30 Gew.-%, bevorzugt zu 3-15 Gew.-%, enthalten.

Vorteilhaft ist ein Gewichtsverhältnis der Komponenten B) zu den Komponenten C) im Bereich von 3 : 1 bis 1 : 3, bevorzugt im Bereich 2 : 1 bis 1 : 2 und besonders bevorzugt 1,2 : 1 - 1 : 1,2.

Dem erfindungsgemäßen Odoriermittel können beispielsweise zur Stabilitätserhöhung gängige Antioxidantien zugesetzt werden. Beispielhaft sollen genannt werden Vitamin C und Derivate (z.B. Ascorbylpalmitat, Ascorbylacetat), Tocopherole und Derivate (z.B. Vitamin E, Vitamin E - acetat), Vitamin A und Derivate (Vitamin A - palmitat) phenolische Benzylamine, Ameisensäure, Essigsäure, Benzoesäure, Sorbin-säure, Hexamethylentetramin, tert.-Butylhydroxytoluol, tert.-Butylhydroxyanisol, α-Hydroxysäuren (z.B. Zitronensäure, Milchsäure, Äpfelsäure), Hydrochinonmonomethylether. Bevorzugte Antioxidantien sind tert.-Butyl-hydroxytoluol (BHT, Jonol), tert.-Butylhydroxyanisol und Hydrochinonmonomethylether.

Durch Zugabe von Antioxidantien wird insbesondere eine hohe Lagerstabilität der erfindungsgemäßen Mischungen wie auch des odorierten Flüssiggases erreicht. Lagerstabilitätstest haben gezeigt, dass der warnende Geruch der erfindungsgemäßen Mischungen über einen Zeitraum von 3 Monaten bei 20°C bzw. 14 Tagen bei 40°C (Brutschrank) weitgehend gleich bleibt.

Es können einem Odoriermittel auch mehrere Antioxidantien zugesetzt werden. Vorteilhafterweise enthalten die Odoriermittel ein, zwei oder drei Antioxidantien, bevorzugt sind ein oder zwei Antioxidantien.

Die Gesamtmenge an Antioxidantien im Odoriermittel liegt üblicherweise im Bereich 0,05 - 2 Gew.-%, bevorzugt im Bereich 0,1 - 1 Gew.-%, besonders bevorzugt im Bereich 0,3 - 0,8 Gew.-%.

Die Menge an erfindungsgemäßen Odoriermittel bezogen auf das zu odorierende Flüssiggas liegt typischerweise im Bereich 5 - 100 mg/kg, bevorzugt 5 - 50 mg/kg, besonders bevorzugt 10 - 40 mg/kg und ganz besonders bevorzugt 12 - 30 mg/kg.

Der Warngeruch des erfindungsgemäß odorierten Flüssiggases wurde von einer Prüfergruppe auch bei einer Verdünnung von Flüssiggas in Luft im Bereich 1 : 200 - 1 : 2000 eindeutig wahrgenommen.

Durch die Anwesenheit der Komponenten C) in den erfindungsgemäßen Mischungen wurde ein besserer Warngeruch erreicht im Vergleich zu Mischungen, die lediglich die Komponenten A) und B) enthielten.

Erfindungsgemäße Mischinger sind Mischungen enthaltend
- A): Acrylsäuremethylester, Acrylsäureethylester sowie gegebenenfalls einen weiteren Acrylsäure-C₁-C₆-alkylester;
- B): mindestens eine Verbindung aus der Gruppe Thiophen, Tetrahydrothiophen, Dimethylsulfid, Diethylsulfid, Di-n-propylsulfid, Diisopropylsulfid, Dimethyldisulfid, Diethyldisulfid, Di-n-propyldisulfid, Diisopropyldisulfid oder der Mercaptane der Formel (I). wobei
R¹ Wasserstoff, Methyl oder Ethyl, bevorzugt Methyl, und
R² eine Alkylgruppe mit 1 bis 4 Kohlenstoffatomen, bevorzugt Methyl, Ethyl, iso-Propyl, iso-Butyl oder tert.-Butyl bedeutet;
- C): mindestens eine Verbindung aus der Gruppe Norbomen, 2,5-Norbornadien, der C₂-C₅-Carbonsäuren, der C₂-C₅-Aldehyde, der C₁-C₄-monoacylierten Pyrazine, der C₁-C₄-monoalkylierten Phenole;
- D): mindestens ein Antioxidans.

Weitere erfindurgsgemäße Mischungen bestehen aus
- A): Acrylsäuremethylester und Acrylsäureethylester;
- B): tert.-Butylmercaptan;
- C): mindestens einer Verbindung aus der Gruppe Norbornen, Propionaldehyd, Isovaleraldehyd, Isovaleriansäure, 2-Ethylphenol, 4-Ethylphenol, 2-Acetylpyrazin;
- D): mindestens einem Antioxidans.

Die folgenden Beispiele erläutern die Erfindung:
Sofern nicht anders angegeben beziehen sich alle Angaben auf das Gewicht.
Me-Ac: Methylacrylat; Et-Ac: Ethylacrylat; Bu-Ac: n-Butylacrylat; DEP: Diethylphthalat; EtSH: Ethylmercaptan; iPrSH: Isopropylmercaptan, TBM: tert.-Butylmercaptan, THM: tert.-Hexylmercaptan; THT: Tetrahydrothiophen, DES: Diethylsulfid, Norb: Norbornen, Prop: Propionaldehyd, IsoVS: Isovaleriansäure, IsoVA: Isovalerianaldehyd, 2-EtPh: 2-Ethylphenol; 4-EtPh: 4-Ethylphenol, AcPyr: 2-Acetylpyrazin, BHT: tert.-Butylhydroxytoluol; BHA: tert.-Butylhydroxyanisol.

### Beispiel 1

Die Odoriermittel wurden in Konzentrationen von 10, 25 und 50 mg/kg Flüssiggas (20,3 % Propan, 78,6 % Butan, 1,1 % andere Kohlenwasserstoffe) geruchlich bezüglich ihres Warngeruchs und ihrer Warnintensität gegen Flüssiggas bewertet, das die gleichen Konzentrationen an Ethylmercaptan bzw. des geruchlosen Diethylphthalats enthielt (Blindwert). Diese Konzentrationen entsprechen den typischen Konzentrationen an Odoriermittel im Flüssiggas.

Die Bewertung erfolgte auf einer Skala von 0 - 10, wobei 0 (geruchlos), 1 (sehr schwach / sehr wenig warnend) und 10 (sehr stark warnend) bedeutet. Die angegebenen Werte sind Mittelwerte. Dem Industriestandard Ethylmercaptan wurde der Wert 10 gegeben, Diethylphthalat der Wert 0.

Eine Aerosoldose wurde mit Flüssiggas der oben genannten Zusammensetzung und einer entsprechenden Menge an Odoriermittel befüllt. Nach einer Ruhephase von etwa 24 Stunden wurden die odorierten Flüssiggase geruchlich bewertet. Die Versuchsdurchführung erfolgte bei Raumtemperatur (etwa 20°C) derart, dass aus der Aerosoldose die Gasphase des odorierten Flüssiggases in einen Riechbecher gesprüht wurde und der Gasraum in diesem Riechbecher von einer Gruppe geschulter Prüfer (8 bis 12 Personen) geruchlich bewertet wurde.

Die Ergebnisse für die 3 untersuchten Konzentrationen (10, 25 und 50 mg/kg Flüssiggas) waren weitgehend gleich. Die im Folgenden angegebenen Bewertungen wurden für eine Konzentration von 35 mg/kg Flüssiggas ermittelt.

Tabelle 1 zeigt Referenzen und Komponenten der erfindungsgemäßen Mischungen im Vergleich.

**Tabelle 1:**

| **Stoff** | **Stoff** | **Me-Ac** | **Et-Ac** | **DEP** | **Bewertung** |
|---|---|---|---|---|---|
| Ethylmercaptan | 100 | - | - | - | 10 |
| Diethylphthalat | | - | - | 100 | 0 |
| Acrylsäureethylester | | - | 100 | - | 5 |
| Acrylsäuremethylester | | 100 | - | - | 4,5 |
| Acrylsäure-n-butylester | 100 | - | - | - | 3,5 |
| tert.-Butylmercaptan | 25 | - | - | 75 | 7 |
| Propionaldehyd | 100 | - | - | - | 3 |
| Norbornen | 100 | - | - | - | 3 |
| Isovaleriansäure | 100 | - | - | - | 3,5 |
| Isovaleraldehyd | 100 | - | - | - | 3,5 |
| 2-Ethylphenol | 100 | - | - | - | 3 |
| 4-Ethylphenol | 100 | - | - | - | 3 |
| 2-Acetylpyrazin | 100 | - | - | - | 3,5 |

### Beispiel 2

Tabelle 2 zeigt die Bewertungen für Propionaldehyd (Prop) als Komponente C), die Durchführung erfolgte wie in Beispiel 1 beschrieben.

**Tabelle 2:**

| **Et-Ac** | **Me-Ac** | **TBM** | **Prop** | **DEP** | **Bewertung** |
|---|---|---|---|---|---|
| - | - | 5 | - | 95 | 6,5 |
| 58 | 36 | 5 | - | 1 | 7 |
| 58 | 36 | 5 | 1 | - | 8 |
| 56 | 34 | 5 | - | 5 | 7,5 |
| 56 | 34 | 5 | 5 | - | 9,5 |
| 53 | 32 | 5 | - | 10 | 8 |
| 53 | 32 | 5 | 10 | - | 9 |
| - | - | 10 | - | 90 | 6,5 |
| 53 | 32 | 10 | - | 5 | 7,5 |
| 53 | 32 | 10 | 5 | - | 8,5 |
| 50 | 30 | 10 | | 10 | 8 |
| 50 | 30 | 10 | 10 | - | 9,5 |
| - | - | 20 | - | 80 | 7 |
| 48 | 29 | 20 | - | 3 | 8,5 |
| 48 | 29 | 20 | 3 | - | 9 |
| 43 | 27 | 20 | - | 10 | 9 |
| 43 | 27 | 20 | 10 | - | 9,5 |
| 40 | 25 | 20 | - | 15 | 9,5 |
| 40 | 25 | 20 | 15 | - | 10 |

### Beispiel 3

Tabelle 3 zeigt die Bewertungen für Norbornen (Norb) als Komponente C), die Durchführung erfolgte wie in Beispiel 1 beschrieben.

**Tabelle 3:**

| **Et-Ac** | **Me-Ac** | **TBM** | **Norb** | **DEP** | **Bewertung** |
|---|---|---|---|---|---|
| 56 | 34 | 5 | - | 5 | 7,5 |
| 56 | 34 | 5 | 5 | - | 9 |
| 53 | 32 | 5 | - | 10 | 7,5 |
| 53 | 32 | 5 | 10 | - | 8,5 |
| 53 | 32 | 10 | - | 5 | 7,5 |
| 53 | 32 | 10 | 5 | - | 9 |
| 50 | 30 | 10. | - | 10 | 8 |
| 50 | 30 | 10 | 10 | - | 9,5 |
| 48 | 29 | 20 | - | 3 | 8,5 |
| 48 | 29 | 20 | 3 | - | 9 |
| 37 | 23 | 20 | - | 20 | 9,5 |
| 37 | 23 | 20 | 20 | - | 10 |

### Beispiel 4

Tabelle 4 zeigt die Bewertungen für Isovaleriansäure (IsoVS) als Komponente C), die Durchführung erfolgte wie in Beispiel 1 beschrieben.

**Tabelle 4:**

| **Et-Ac** | **Me-Ac** | **TBM** | **IsoVS** | **DEP** | **Bewertung** |
|---|---|---|---|---|---|
| 57 | 35 | 5 | - | 3 | 7,5 |
| 57 | 35 | 5 | 3 | - | 8,5 |
| 56 | 34 | 5 | - | 5 | 7,5 |
| 56 | 34 | 5 | 5 | - | 9,5 |
| 50 | 30 | 5 | - | 15 | 8 |
| 50 | 30 | 5 | 15 | - | 9 |
| 53 | 32 | 10 | - | 5 | 7,5 |
| 53 | 32 | 10 | 5 | - | 9,5 |
| 50 | 30 | 10 | - | 10 | 8 |
| 50 | 30 | 10 | 10 | - | 10 |
| 46 | 29 | 10 | - | 15 | 8 |
| 46 | 29 | 10 | 15 | - | 9,5 |
| 48 | 29 | 20 | - | 3 | 8,5 |
| 48 | 29 | 20 | 3 | - | 9 |
| 46 | 29 | 20 | - | 7,5 | 9 |
| 46 | 29 | 20 | 7,5 | - | 9,5 |
| 40 | 25 | 20 | - | 15 | 9,5 |
| 40 | 25 | 20 | 15 | - | 10 |

### Beispiel 5

Tabelle 5 zeigt die Bewertungen für 2-Ethylphenol (2-EtPh) als Komponente C), die Durchführung erfolgte wie in Beispiel 1 beschrieben.

**Tabelle 5:**

| **Et-Ac** | **Me-Ac** | **TBM** | **2-EtPh** | **DEP** | **Bewertung** |
|---|---|---|---|---|---|
| 56 | 34 | 5 | - | 5 | 7,5 |
| 56 | 34 | 5 | 5 | - | 8,5 |
| 53 | 32 | 5 | - | 10 | 7,5 |
| 53. | 32 | 5 | 10 | - | 8,0 |
| 53 | 32 | 10 | - | 5 | 7,5 |
| 53 | 32 | 10 | 5 | - | 8,5 |
| 50 | 30 | 10 | - | 10 | 8 |
| 50 | 30 | 10 | 10 | - | 9,0 |
| 48 | 29 | 20 | - | 3 | 8,5 |
| 48 | 29 | 20 | 3 | - | 9 |
| 40 | 25 | 20 | - | 15 | 9,5 |
| 40 | 25 | 20 | 15 | - | 9,5 |

### Beispiel 6

Tabelle 6 zeigt die Bewertungen für 4-Ethylphenol (4-EtPh) als Komponente C), die Durchführung erfolgte wie in Beispiel 1 beschrieben.

**Tabelle 6:**

| **Et-Ac** | **Me-Ac** | **TBM** | **4-EtPh** | **DEP** | **Bewertung** |
|---|---|---|---|---|---|
| 56 | 34 | 5 | - | 5 | 7,5 |
| 56 | 34 | 5 | 5 | - | 8,5 |
| 53 | 32 | 5 | - | 10 | 7,5 |
| 53 | 32 | 5 | 10 | - | 8,0 |
| 53 | 32 | 10 | - | 5 | 7,5 |
| 53 | 32 | 10 | 5 | - | 8,5 |
| 50 | 30 | 10 | - | 10 | 8 |
| 50 | 30 | 10 | 10 | - | 9,0 |
| 48 | 29 | 20 | - | 3 | 8,5 |
| 48 | 29 | 20 | 3 | - | 9 |
| 40 | 25 | 20 | - | 15 | 9,5 |
| 40 | 25 | 20 | 15 | - | 9,5 |

### Beispiel 7

Tabelle 7 zeigt die Bewertungen für 2-Acetylpyrazin (AcPyr) als Komponente C), die Durchführung erfolgte wie in Beispiel 1 beschrieben.

**Tabelle 7:**

| **Et-Ac** | **Me-Ac** | **TBM** | **AcPyr** | **DEP** | **Bewertung** |
|---|---|---|---|---|---|
| 56 | 34 | 5 | - | 5 | 7,5 |
| 56 | 34 | 5 | 5 | - | 8, |
| 53 | 32 | 5 | - | 10 | 7,5 |
| 53 | 32 | 5 | 10 | - | 8,5 |
| 53 | 32 | 10 | - | 5 | 7,5 |
| 53 | 32 | 10 | 5 | - | 8,5 |
| 50 | 30 | 10 | - | 10 | 8 |
| 50 | 30 | 10 | 10 | - | 8 |
| 48 | 29 | 20 | - | 3 | 8,5 |
| 48 | 29 | 20 | 3 | - | 9 |
| 40 | 25 | 20 | - | 15 | 9,5 |
| 40 | 25 | 20 | 15 | - | 8,5 |

### Beispiel 8

Tabelle 8 zeigt die Bewertungen für Isovaleraldehyd (IsoVA) als Komponente C), die Durchführung erfolgte wie in Beispiel 1 beschrieben.

**Tabelle 8:**

| **Et-Ac** | **Me-Ac** | **TBM** | **IsoVA** | **DEP** | **Bewertung** |
|---|---|---|---|---|---|
| 57 | 35 | 5 | - | 3 | 7,5 |
| 57 | 35 | 5 | 3 | - | 8,5 |
| 56 | 34 | 5 | - | 5 | 7,5 |
| 56 | 34 | 5. | 5 | - | 9,5 |
| 50 | 30 | 5 | - | 15 | 8 |
| 50 | 30 | 5 | 15 | - | 8,5 |
| 53 | 32 | 10 | - | 5 | 7,5 |
| 53 | 32 | 10 | 5 | - | 9,5 |
| 50 | 30 | 10 | - | 10 | 8 |
| 50 | 30 | 10 | 10 | - | 9,5 |
| 46 | 29 | 10 | - | 15 | 8 |
| 46 | 29 | 10 | 15 | - | 9,5 |
| 48 | 29 | 20 | - | 3 | 8,5 |
| 48 | 29 | 20 | 3 | - | 9 |
| 46 | 29 | 20 | - | 7,5 | 9 |
| 46 | 29 | 20 | 7,5 | - | 9,5 |
| 40 | 25 | 20 | - | 15 | 9,5 |
| 40 | 25 | 20 | 15 | - | 10 |

### Beispiel 9

Tabelle 9 zeigt erfindungsgemäße Odoriermittel mit jeweils einer Komponente C). Der Anteil der Komponente C) an dem Odoriermittel betrug 5 %, als Antioxidans enthielten die Mischungen 0,5 % BHT.

**Tabelle 9:**

| **C) - 5%** | **Et-Ac** | **Me-Ac** | **Bu-Ac** | **TBM** | **THM** | **iPrSH** | **EtSH** |
|---|---|---|---|---|---|---|---|
| Norbornen | 49,5 | 30 | 10 | 5 | - | - | - |
| Norbornen | 50,5 | 34 | - | 5 | 2 | 3 | - |
| 2,5-Norbornadien | 49,5 | 36 | 5 | 3 | - | - | 1 |
| 2,5-Norbornadien | 38 | 35 | 15 | 4,5 | - | 2 | - |
| Propionaldehyd | 35 | 29,5 | 23 | 5 | 2 | - | - |
| Propionaldehyd | 28 | 50,5 | 9 | 3 | 1 | 2 | - |
| Isobutyraldehyd | 35 | 35 | 20 | 2,5 | - | - | 2 |
| n-Valeraldehyd | 55 | 36,5 | - | - | - | - | 3 |
| n-Buttersäure * | 48,5 | 34 | 8 | 2 | 2 | - | - |
| Isovaleriansäure | 44,5 | 36 | 10 | 4 | - | - | - |
| Isovaleriansäure | 59,5 | 29 | | 2 | 1 | 2 | 1 |
| 2-Ethylphenol | 47,5 | 34 | 8 | 5 | - | - | - |
| 2-tert.-Butylphenol | 50 | 41,5 | - | - | - | 3 | |
| 2-Methoxyphenol * | 49,5 | 40 | - | 3 | 2 | - | - |
| 4-Allylanisol * | 40 | 40 | 9,5 | 5 | - | - | - |
| 2-Methylanisol * | 50 | 30 | 10 | 2,5 | 2 | - | - |
| Isovaleraldehyd | 55 | 36,5 | - | 3 | - | - | - |
| Isovaleraldehyd | 55 | 36,5 | - | - | - | - | 3 |
| 4-Ethylphenol | 47,5 | 34 | 8 | 5 | - | - | - |
| 4-Ethylphenol | 55 | 36,5 | - | 3 | - | - | - |
| 2,3-Methylethylpyrazin * | 55 | 36,5 | - | 3 | - | - | - |
| 2-Acetylpyrazin | 50 | 30 | 10 | 2,5 | 2 | - | - |
| 2-Acetylpyrazin | 59,5 | 30 | - | 2 | 1 | 1 | 1 |

| | | | | | | | |
|---|---|---|---|---|---|---|---|
| * Nicht gemäß der Erfindung | | | | | | | |

### Beispiel 10

Tabelle 10 zeigt erfindungsgemäße Odoriermittel enthaltend Ethylacrylat, Methylacrylat, mindestens eine Komponente C) aus der Gruppe Prop, Norb, IsoVS, 2-EtPh und mindestens eine weitere Komponente C), sowie ein Antioxidans. Die Odoriermittel enthielten von den Komponenten A) 50 % Ethylacrylat und 36 % Methylacrylat, von den Komponenten C) der ersten Spalte 3,3 %. Als Antioxidans enthielten die Mischungen 0,7 % Hydrochinonmonomethylether.

**Tabelle 10:**

| **C) - 3,3%** | **Prop** | **Norb** | **IsoVS** | **2-EtPh** | **TBM** | **THM** | **iPrSH** |
|---|---|---|---|---|---|---|---|
| Norbornen | 5 | - | - | - | 5 | - | - |
| Norbornen | - | - | - | 4 | 3 | - | 3 |
| Norbornen | - | - | 3 | 1 | 4 | 2 | - |
| 2,5-Norbornadien | - | 4,5 | - | - | 4,5 | 1 | - |
| 2,5-Norbornadien | 3 | 2 | - | - | 5 | - | - |
| Propionaldehyd | - | - | - | 4 | 3 | - | 2 |
| n-Valeraldehyd | 3 | 1 | - | - | 4 | 2 | |
| n-Buttersäure * | - | 2 | 2 | 1 | 5 | - | - |
| Isovaleriansäure | - | 3 | - | 2 | 5 | - | - |
| 2-Ethylphenol | 2 | 3 | - | - | 2 | 3 | - |
| 2-tert.-Butylphenol | | 2 | - | 2,5 | 5,5 | - | - |
| 2-Methoxyphenol * | 5 | 1 | - | - | - | - | 4 |
| 4-Allylanisol * | - | 2 | - | 2 | 4 | 2 | - |
| 2-Methylanisol * | - | - | 4 | 1 | 5 | - | - |
| Isovaleraldehyd | 5 | - | - | - | - | 5 | |
| Isovaleraldehyd | 3 | 2 | - | - | 2 | - | 3 |
| 4-Ethylphenol | - | - | 3 | 1 | 1 | 5 | - |
| 4-Ethylphenol | 2 | - | - | 4 | 4 | - | - |
| 2,3-Methylethylpyrazin * | 3 | 2 | - | - | 2 | - | 3 |
| 2,6-Dimethylpyrazin * | - | 5 | - | - | 5 | - | - |
| 2-Acetylpyrazin | 3 | - | - | 2 | 3 | 1 | 1 |
| 2-Acetylpyrazin | - | 5 | - | - | 5 | - | - |

| | | | | | | | |
|---|---|---|---|---|---|---|---|
| * Nicht gemäß der Erfindung | | | | | | | |

### Beispiel 11

Tabelle 11 zeigt erfindungsgemäße Odoriermittel enthaltend Ethylacrylat, Methylacrylat, mindestens eine Komponente C) aus der Gruppe AcPyr, IsoVA, 4-EtPh und mindestens eine weitere Komponente C), sowie ein Antioxidans. Die Odoriermittel enthielten von den Komponenten A) 50 % Ethylacrylat und 36 % Methylacrylat, von den Komponenten C) der ersten Spalte 3,3 %. Als Antioxidans enthielten die Mischungen 0,7 % BHA.

**Tabelle 11:**

| **C) - 3,3%** | **AcPyr** | **IsoVA** | **4-EtPh** | **THT** | **TBM** | **iPrSH** | **DES** |
|---|---|---|---|---|---|---|---|
| Norbornen | 5 | - | - | 5 | - | - | - |
| Norbornen | - | - | 4 | - | 3 | 3 | - |
| Norbornen | - | 3 | 1 | 2 | 4 | - | - |
| 2,5-Norbornadien | 4,5 | - | - | - | 4,5 | - | 1 |
| 2,5-Norbornadien | 3 | - | - | 2 | 5 | - | - |
| Propionaldehyd | - | - | 5 | | 3 | 2 | - |
| n-Valeraldehyd | - | 4 | - | 2 | 4 | - | - |
| n-Buttersäure * | - | 2 | 1 | 5 | - | - | 2 |
| Isovaleriansäure | 3 | - | 2 | - | 5 | - | - |
| 2-Ethylphenol | 2 | 3 | - | - | 2 | - | 3 |
| 2-tert.-Butylphenol | 3 | - | 2 | - | 5 | - | - |
| 2-Methoxyphenol * | 5 | - | - | 1 | - | 4 | - |
| 4-Allylanisol * | - | 2 | 2 | - | 4 | - | 2 |
| 2-Methylanisol * | - | 4 | 1 | - | 5 | - | |
| Isovaleraldehyd | 3 | - | - | 5 | | - | 2 |
| Isovaleraldehyd | - | - | 5 | 3 | 2 | - | - |
| 4-Ethylphenol | 5 | - | - | 5 | | - | - |
| 4-Ethylphenol | 2 | 3 | - | - | 3 | - | 2 |
| 2,3-Methylethylpyrazin * | - | 2 | 2 | - | 4 | - | 2 |
| 2,3,5-Trimethylpyrazin * | 5 | - | - | 5 | - | - | - |
| 2-Acetylpyrazin | - | 2,5 | 2,5 | 2,5 | - | 2,5 | - |
| 2-Acetylpyrazin | - | 2 | 1 | 3 | 3 | 1 | - |

| | | | | | | | |
|---|---|---|---|---|---|---|---|
| * Nicht gemäß der Erfindung | | | | | | | |

### Beispiel 12

Zur Überprüfung der thermischen Stabilität wurden die odorierten Flüssiggase einmal nach 24h bei 20°C (Frischansatz) und nach 14 Tagen bei 40°C Lagerung (Lagerung) wie in Beispiel 1 beschrieben geruchlich bewertet. Die den Flüssiggasen zugesetzten Mengen an Odoriermittel lag bei 35 mg/kg. Tabelle 12 zeigt die Ergebnisse im Vergleich von Ethylmercaptan und einer erfindungsgemäßen Mischung A bestehend aus 34 % Me-Ac, 55,5 % Et-Ac, 5 % TBM, 5 % Prop und 0,5 % BHT.

**Tabelle 12:**

| **Stoff(e)** | **Propan** | **n-Butan** | **Bewertung Frischansatz** | **Bewertung Lagerung** |
|---|---|---|---|---|
| EtSH | 30 | 70 | 10 | 5 |
| EtSH | 70 | 30 | 10 | 4 |
| Mischung A | 30 | 70 | 9,5 | 9,5 |
| Mischung A | 70 | 30 | 9,5 | 9 |

Nach der Lagerung hatte sich das odorierte Flüssiggas mit EtSH stark verändert. Der Geruch rief keine Alarmassoziation mehr hervor, da er an gekochtes Kohlgemüse erinnerte.

Selbst nach einer Lagerzeit von 6 Monaten bei 20°C war der Warngeruch der Mischung A in den Propan / n-Butan-Mischungen immer noch hervorragend wahrnehmbar.

In den Propan / n-Butan-Mischungen mit Zusatz von EtSH war auch bei der Lagerung bei 20°C nach einigen Wochen ein deutlicher Kohlgeruch festzustellen.

## Patentansprüche

1. Mischungen enthaltend
A) mindestens zwei verschiedene Ester ausgewählt aus Acrylsäuremethylester und Acrylsäureethylester sowie gegebenenfalls einen weiteren Acrylsäure-C₁-C₆-alkylester;
B) Mindestens eine Verbindung aus der Gruppe Thiophen, Tetrahydrothiophen, Dimethylsulfid, Diethylsulfid, Di-n-propylsulfid, Diisopropylsulfid, Dimethyldisulfid, Diethyldisulfid, Di-n-propyldisulfid, Diisopropyldisulfid oder der Mercaptane der Formel (I) wobei
R¹ Wasserstoff, Methyl oder Ethyl, bevorzugt Methyl, und
R² eine Alkylgruppe mit 1 bis 4 Kohlenstoffatomen, bevorzugt Methyl, Ethyl, iso-Propyl, iso-Butyl oder tert.-Butyl bedeutet:
C) mindestens eine Verbindung aus der Gruppe Norbornen, 2,5-Norbornadien, der C₂-C₅-Carbonsäuren, der C₂-C₅-Aldehyde, der C₁-C₄-monoacylierten Pyrazine, der C₁-C₄-monoalkylierten Phenole;
D) mindestens ein Antioxidans.

2. Mischungen nach Anspruch 1,
A) enthaltend mindestens zwei verschiedene Ester ausgewählt aus Acrylsäuremethylester und Acrylsäureethylester;
B) tert.-Butylmercaptan;
C) mindestens einer Verbindung aus der Gruppe Norbornen, Propionaldehyd, Isovaleraldehyd, Isovaleriansäure, 2-Ethylphenol, 4-Ethylpenol, 2-Acetylpyrazin;
D) mindestens ein Antioxidans.

3. Mischungen nach mindestens einem der Ansprüche 1 bis 2, **dadurch gekennzeichnet, dass** diese ein Antioxidans enthalten gewählt aus tert.-Butylhydroxytoluol, tert.-Butylhydroxyanisol oder Hydrochinonmonomethylether.

4. Mischungen nach mindestens einem der Ansprüche 1 bis 3, **dadurch gekennzeichnet, dass** die Mischungen enthalten:
60-97 Gew.-% der Komponenten A),
1-40 Gew.-% der Komponenten B),
1-40 Gew.-% der Komponenten C)
und 0,05-2 Gew.-% der Komponenten D).

5. Mischungen nach mindestens einem der Ansprüche 1 bis 3, **dadurch gekennzeichnet, dass** die Mischungen enthalten:
70-95 Gew.-% der Komponenten A),
2-30 Gew.-% der Komponenten B),
2-30 Gew.-% der Komponenten C)
und 0,1-1 Gew.-% der Komponenten D).

6. Mischungen nach mindestens einem der Ansprüche 1 bis 5, **dadurch gekennzeichnet, dass** das Gewichtsverhältnis der Komponenten B) zu den Komponenten C) im Bereich von 3:1 bis 1:3 liegt.

7. Verwendung einer Mischung nach mindestens einem der Ansprüche 1 bis 6 zur Odorierung von Flüssiggas.

8. Flüssiggas enthaltend eine Mischung gemäß mindestens einem der Ansprüche 1 bis 6.

9. Verfahren zur Odorierung von Flüssiggas, **dadurch gekennzeichnet, dass** dem Flüssiggas eine Mischung gemäß mindestens einem der Ansprüche 1 bis 6 zugesetzt wird.

10. Verfahren nach Anspruch 9, **dadurch gekennzeichnet, dass** die Mischung dem Flüssiggas in einer Menge von 5-100 mg/kg Flüssiggas zugesetzt wird.

## Claims

1. Mixtures containing
A) at least two different esters selected from methyl acrylate and ethyl acrylate as well as optionally a further C₁-C₆-alkyl acrylate;
B) at least one compound from the group comprising thiophene, tetrahydrothiophene, dimethyl sulphide, diethyl sulphide, di-n-propyl sulphide, diisopropyl sulphide, dimethyl disulphide, diethyl disulphide, di-n-propyl disulphide, diisopropyl disulphide or mercaptans of formula (I) wherein
R¹ represents hydrogen, methyl or ethyl, preferably methyl, and
R² represents an alkyl group having from 1 to 4 carbon atoms, preferably methyl, ethyl, iso-propyl, iso-butyl or tert.-butyl;
C) at least one compound from the group comprising norbornene, 2,5-norbornadiene, C₂-C₅ carboxylic acids, C₂-C₅ aldehydes, C₁-C₄ monoacylated pyrazines, C₁-C₄ monoalkylated phenols;
D) at least one antioxidant.

2. Mixtures according to Claim 1
A) containing at least two different esters selected from methyl acrylate and ethyl acrylate;
B) tert.-butyl mercaptan;
C) at least one compound selected from the group comprising norbornene, propionaldehyde, isovaleraldehyde, isovaleric acid, 2-ethylphenol, 4-ethylphenol, 2-acetylpyrazine;
D) at least one antioxidant.

3. Mixtures according to at least either of Claims 1 and 2, **characterised in that** they contain an antioxidant selected from tert.-butylhydroxytoluene, tert.-butylhydroxyanisole and hydroquinone monomethyl ether.

4. Mixtures according to at least one of Claims 1 to 3, **characterised in that** the mixtures contain:
60 - 97% by weight of components A)
1 - 40% by weight of components B)
1 - 40% by weight of components C)
and 0.05 - 2% by weight of components D).

5. Mixtures according to at least one of Claims 1 to 3, **characterised in that** the mixtures contain:
70 - 95% by weight of components A)
2 - 30% by weight of components B)
2 - 30% by weight of components C)
and 0.1 - 1 % by weight of components D).

6. Mixtures according to at least one of Claims 1 to 5, **characterised in that** the weight ratio of components B) to components C) is in the range from 3:1 to 1:3.

7. Use of a mixture according to at least one of Claims 1 to 6 to odorize liquid gas.

8. Liquid gas containing a mixture according to at least one of Claims 1 to 6.

9. Method of odorizing liquid gas, **characterised in that** a mixture according to at least one of Claims 1 to 6 is added to the liquid gas.

10. Method according to Claim 9, **characterised in that** the mixture is added to the liquid gas in an amount of from 5 to 100 mg/kg of liquid gas.

## Revendications

1. Mélanges contenant :
A) au moins deux esters différents choisis parmi l'acrylate de méthyle et l'acrylate d'éthyle ainsi qu'éventuellement un autre acrylate d'alkyle en C₁-C₆ ;
B) au moins un composé choisi parmi le thiophène, le tétrahydrothiophène, le sulfure de diméthyle, le sulfure de diéthyle, le sulfure de di-n-propyle, le sulfure de diisopropyle, le disulfure de diméthyle, le disulfure de diéthyle, le disulfure de di-n-propyle, le disulfure de diisopropyle ou les mercaptans de la formule (I) dans laquelle
R¹ représente un atome d'hydrogène, un groupe méthyle ou éthyle, de préférence méthyle, et
R² est un groupe alkyle avec de 1 à 4 atomes de carbone, de préférence méthyle, éthyle, iso-propyle, iso-butyle ou tert-butyle ;
C) au moins un composé choisi parmi le norbornène, le 2,5-norbonadiène, les acides carboxyliques en C₂-C₅, les aldéhydes en C₂-C₅, les pyrazines C₁-C₄-monoacylées, les phénols C₁-C₄-monoalkylés.
D) au moins un anti-oxydant.

2. Mélanges selon la revendication 1,
A) contenant au moins deux esters différents choisis parmi l'acrylate de méthyle et l'acrylate d'éthyle;
B) du tert-butylmercaptan ;
C) au moins un composé choisi parmi le norbornène, le propionaldéhyde, l'isovaléraldéhyde, l'acide isovalérique, le 2-éthylphénol, le 4-éthylphénol, la 2-acétylpyraine ;
D) au moins un antioxydant.

3. Mélanges selon au moins l'une des revendications 1 à 2, **caractérisés en ce que** ceux-ci contiennent un antioxydant choisi parmi le tert-butylhydroxytoluène, le tert-butylhydroxyanisol ou l'hydroquinone monométhyléther.

4. Mélanges selon au moins l'une des revendications 1 à 3,
**caractérisés en ce que** les mélanges contiennent :
60-97 % en poids du constituant A),
1-40 % en poids du constituant B),
1-40 % en poids du constituant C),
et
0,05-2 % en poids du constituant D).

5. Mélanges selon au moins l'une des revendications 1 à 3,
**caractérisés en ce que** les mélanges contiennent:
70-95 % en poids du constituant A),
2-30 % en poids du constituant B),
2-30 % en poids du constituant C)
et 0,1-1 % en poids du constituant D).

6. Mélanges selon au moins l'une des revendications 1 à 5, **caractérisés en ce que** le rapport massique du constituant B) au constituant C) se trouve dans un domaine de 3:1 à 1:3.

7. Utilisation d'un mélange selon au moins l'une des revendications 1 à 6 pour donner une odeur à un gaz liquéfié.

8. Gaz liquéfié contenant un mélange selon au moins l'une des revendications 1 à 6.

9. Procédé pour donner une odeur à un gaz liquéfié, **caractérisé en ce que** l'on ajoute au gaz liquéflé un mélange selon au moins l'une des revendications 1 à 6.

10. Procédé selon la revendication 9, **caractérisé en ce que** l'on ajoute le mélange au gaz liquéfié dans une quantité de 5-100 mg/kg de gaz liquéfié.
